# EUROPÄISCHE PATENTSCHRIFT

(11) **EP 2 535 493 B1**
(45) Veröffentlichungstag und Bekanntmachung des Hinweises auf die Patenterteilung: **09.08.2017**
(21) Anmeldenummer: 12171008.1
(22) Anmeldetag: 06.06.2012
(51) Int. Cl.: E05F 3/22, E05F 15/63

(54) **Drehtüranlage**
Swinging door assembly
Arrangement de porte pivotante

(30) Priorität: 16.06.2011 DE 102011077604
(43) Veröffentlichungstag der Anmeldung: 19.12.2012
(73) Patentinhaber: GEZE GmbH, 71229 Leonberg (DE)
(72) Erfinder: Alber, Hermann, 70192 Stuttgart (DE)

(56) Entgegenhaltungen:
- EP-A2- 2 407 623
- DE-A1- 4 404 653
- DE-A1- 19 524 467
- DE-A1- 19 643 102
- DE-A1-102004 053 822

## Beschreibung

Die Erfindung betrifft eine Drehtüranlage nach dem Oberbegriff des Patentanspruchs 1.
Aus der DE 10 2004 053 822 A1 ist eine Drehtüranlage mit mindestens einem drehbeweglich gelagerten Türflügel bekannt. Es ist eine ortsfest angeordnete Antriebseinrichtung vorhanden, deren Abtriebsglied über einen Gleitarm und ein Führungselement mit dem Türflügel wirkverbunden ist. Der Türflügel ist als sogenannter Ganzglasflügel, hier mit einer rahmenlosen Einfach-Glasscheibe ausgebildet. Das Führungselement ist - in herkömmlicher Weise - ein Gleiter, welcher in einer flügelfest montierten Gleitschiene verschiebbar geführt ist. Die Gleitschiene, welche im Bereich der oberen horizontalen Kante der Glasscheibe befestigt ist, beispielsweise mittels Punkthaltern oder anderer geeigneter Befestigungselemente - wie in der DE 195 24 467 A1 dargestellt - beeinträchtigt das Erscheinungsbild des Türflügels erheblich, da die rahmenlose Oberkante der Glasscheibe durch die Gleitschiene zumindest abschnittsweise uberdeckt wird,
Der Erfindung liegt die Aufgabe zugrunde, eine Drehtüranlage zu schaffen, deren Türflügel optisch ansprechend ist. Ferner soll die Anzahl der Bauteile reduziert und die Montage der Antriebseinrichtung erleichtert werden.
Die Aufgabe wird durch die Merkmale des Patentanspruchs 1 gelöst.
Die Unteransprüche bilden vorteilhafte Ausgestaltungsmöglichkeiten der Erfindung, Das Führungselement umgreift eine Kante der Scheibe des Türflügels und ist entlang dieser Kante verschiebbar, wobei das Führungselement unmittelbar mit der Kante der Scheibe des Türflügels zusammenwirkt. Hierdurch kann auch diejenige Kante des Türflügels, an welcher beim gattungsbildenden Stand der Technik eine Gleitschiene angeordnet ist, völlig "rahmenlos", d.h. ohne im Randbereich befindliche Profile ausgeführt werden. Ferner sinkt durch den Verzicht auf die Gleitschiene die Teileanzahl, und die Montage der Antriebseinrichtung wird hierdurch ebenfalls wesentlich erleichtert, da am Türflügel keinerlei Kraftübertragungselemente montiert werden müssen. Das Führungselement weist einen Grundkörper sowie zwei Führungsschenkel auf, wobei der Grundkörper mit den Führungsschenkeln die die Kante des Türflügels U-förmig umgreift.
Um ein reibungs- und geräuscharmes Zusammenwirken des Führungselements
mit dem Türflügel zu ermöglichen und den Verschleiß zu reduzieren, können die Führungsschenkel an den der Scheibe zugewandten Flächen jeweils einen Belag mit reibwertvermindernden Eigenschaften aufweisen. Alternativ können auch die Führungsschenkel selbst zumindest abschnittsweise aus einem Material mit geringem Reibwert ausgebildet sein.
Alternativ oder zusätzlich kann auch die Scheibe zumindest an ihren mit dem Führungselement zusammenwirkenden Flächen einen Belag mit reibwertvermindernden Eigenschaften aufweisen. Vorzugsweise ist dieser Belag transparent ausgebildet, um das optische Erscheinungsbild des Türflügels nicht zu beeinträchtigen.

Der Abstand zwischen den Innenflächen der Führungsschenkel ist geringfügig größer als die Stärke der Scheibe in diesem Bereich, um eine spielfreie, jedoch ungehinderte Bewegung des Führungselements zu ermöglichen.
Um das Führungselement universell für verschiedene Flügelstärken einsetzen zu können, ist der Abstand zwischen den Innenflächen der Führungsschenkel über eine Justiereinrichtung einstellbar. Um einen optimalen Bewegungsablauf der Drehtüranlage zu erreichen, kann der Grundkörper des Führungselements drehgelenkig mit dem Gleitarm verbunden sein.
Im Nachfolgenden werden Ausführungsbeispiele in der Zeichnung anhand der Figuren näher erläutert.
Dabei zeigen:
- Fig. 1: eine Frontansicht auf eine ähnlich dem gattungsbildenden Stand der Technik ausgeführte Drehtüranlage mit einem an der Bandseite eines Drehtürflügels montierten Antrieb;
- Fig. 2: eine der Fig. 1 entsprechende Frontansicht einer erfindungsgemäßen Drehtüranlage;
- Fig. 3: eine schematische Seitenansicht des oberen Bereichs der Drehtüranlage gemäß Fig. 2, in einer nicht erfindungsgemäßen Ausführungsform
- Fig. 4: eine schematische Seitenansicht eines gegenüber Fig. 3 abgewandelten, erfindungsgemäßen Ausführungsbeispiels;
- Fig. 5: eine Frontansicht auf den oberen Bereich der Drehtüranlage gemäß Fig. 2;
- Fig. 6: eine schematische Draufsicht auf die Drehtüranlage gemäß Fig. 2 bei geschlossenem Türflügel;
- Fig. 7: eine schematische Draufsicht auf die Drehtüranlage gemäß Fig. 6 bei teilgeöffnetem Türflügel.
Die Fig. 1 zeigt eine Drehtüranlage 1 mit einem Türflügel 7, welcher als rahmenloser Ganzglasflügel ausgebildet und über Scharniere 10 um eine vertikale Drehachse schwenkbar an einem ortsfesten Türrahmen 8 gelagert ist. Zum Antrieb
des Türflügels 7 dient eine Antriebseinrichtung 2, welche im oberen horizontalen Bereich des Türrahmens 8 angeordnet ist. Im Gehäuse der Antriebseinrichtung 2 ist ein als Abtriebswelle ausgebildetes Abtriebsglied 3 mit vertikaler Drehachse gelagert, wobei die Enden des Abtriebsglieds 3 aus dem Gehäuse hinausragen.

Am unteren, dem Türflügel 7 zugewandten Ende des Abtriebsglieds 3 ist das eine Ende eines als Gleitarm 4 ausgebildeten Kraftübertragungselements drehfest montiert.

Bei dieser, dem gattungsbildenden Stand der Technik ähnlichen Anordnung ist das andere Ende des Gleitarms 4 mittels eines Gleiters 5 in einer im Bereich der oberen horizontalen Kante des Türflügels 7 montierten Gleitschiene 6 linear verschiebbar geführt. Die Gleitschiene 6 kann beispielsweise mittels hier nicht dargestellter Punkthalter an der Glasscheibe des Türflügels 7 befestigt sein. Eine Drehbewegung des Abtriebsglieds 3 der Antriebseinrichtung 2 bewirkt, dass der Gleitarm 4 verschwenkt wird und über den in der Gleitschiene 6 geführten Gleiter 5 den Türflügel 7 entsprechend bewegt, und umgekehrt.

Die Antriebseinrichtung 2 kann als manueller Türschließer ausgebildet sein, dessen mechanischer Energiespeicher, beispielsweise eine Schließerfeder, in einer Bewegungsrichtung des Türflügels 7 gespannt wird, so dass durch die anschließende Entspannung des Energiespeichers eine selbsttätige Bewegung des Türflügels 7 in die andere Richtung ermöglicht ist. Alternativ kann die Antriebseinrichtung 2 auch als fremdkraftbetätigter Drehtürantrieb ausgebildet sein, welcher den Türflügel 7 in beiden Bewegungsrichtungen automatisch antreiben kann, bei einem Ausfall der Fremdenergieversorgung jedoch auch wie ein manueller Türschließer betrieben werden kann.

Da der Türflügel 7 als rahmenloser Ganzglasflügel ausgebildet ist, d.h. keine umlaufenden Rahmenelemente aufweist, sondern die Außenkanten der Glasscheibe im Wesentlichen freiliegend ausgebildet sind, wirkt die Gleitschiene 6 durch die zumindest abschnittsweise Überdeckung des oberen Randbereichs des Türflügels 7 als optisch störender Fremdkörper.

Der Gegenstand der vorliegenden Erfindung soll diesem Nachteil abhelfen.

In der Fig. 2 ist eine erfindungsgemäße Drehtüranlage 1 dargestellt. Augenfällig vorteilhaft gegenüber dem Stand der Technik ist das völlige Fehlen einer an der oberen horizontalen Kante des Türflügels 7 montierten Gleitschiene. Dennoch ist die Funktionalität der Antriebseinrichtung 2 hinsichtlich der Kraftübertragung zum Türflügel 7 identisch. Das der Antriebseinrichtung 2 abgewandte Ende des Gleitarms 4 ist mit einem Führungselement 11 verbunden, welches die obere horizontale, völlig rahmenlos ausgebildete Kante 12 der Scheibe des Türflügels 7 umgreift und bei einer Schwenkbewegung des Türflügels 7 entlang dieser Kante 12 verschiebbar ist.
In den Fig. 3 und 4 ist der obere Bereich der Drehtüranlage 1 in schematischer Seitenansicht dargestellt. Der Türflügel 7 befindet sich in seiner Geschlossenlage, in welcher er innerhalb der Erstreckung eines Falzes 9 des ortsfesten Türrahmens 8 liegt. Das Führungselement 11 ist über ein in dessen Grundkörper 14 angeordnetes Drehgelenk 13 mit dem der Antriebseinrichtung 4 abgewandten Ende des Gleitarms 4 verbunden. Im Bereich der oberen horizontalen Kante 12 des Türflügels 7 sind an dem Grundkörper 14 des Führungselements 11 zwei Führungsschenkel 15, 16 angeordnet, welche die Kante 12 des Türflügels 7 U-förmig umgreifen. An den der Scheibe des Türflügels 7 zugewandten Flächen weisen die Führungsschenkel 15, 16 jeweils einen Belag 18, 19 auf, beispielsweise eine Beschichtung, welche vorteilhaft reibwertvermindernde Eigenschaften aufweist. Alternativ können auch die Führungsschenkel 15, 16 selbst aus einem Material mit geringem Reibwert ausgebildet sein, wobei dann auf die separaten Beläge 18, 19 gegebenenfalls verzichtet werden kann. Der Abstand zwischen den Innenflächen der Führungsschenkel 15, 16 ist geringfügig größer als die Stärke der Scheibe des Türflügels 7, so dass das Führungselement 11 klemmfrei entlang der Kante 12 verschiebbar ist.

In dem ersten, nicht erfindungsgemäßen Ausführungsbeispiel gemäß Fig. 3 sind die beiden Führungsschenkel 15, 16 einstückig mit dem Grundkörper 14 des Führungselements 11 ausgebildet.

Demgegenüber ist in einem zweiten, in der Fig. 4 dargestellten erfindungsgemäßen Ausführungsbeispiel der eine Führungsschenkel 16 gegenüber dem Grundkörper 14 des Führungselements 11 justierbar ausgebildet, indem er eine Justiereinrichtung 17 aufweist, welche eine Verstellung des Führungsschenkels 16 senkrecht zur Ebene des Türflügels 7 ermöglicht. In der Justiereinrichtung 17 kann eine hier nicht dargestellte Fixiereinrichtung, beispielsweise Schraubverbindung vorgesehen sein, mittels derer der gewünschte Abstand der Führungsschenkel 15, 16 zueinander festlegbar ist. Hierdurch lässt sich das Führungselement 11 universell an Scheiben verschiedener Stärken verwenden. Alternativ zu der hier dargestellten Anordnung kann die Justiereinrichtung 17 auch die Verstellung beider Führungsschenkel 15, 16 ermöglichen.

In der Ansicht gemäß Fig. 5, welche eine Vergrößerung des oberen Bereichs der Fig. 2 darstellt, ist deutlich ersichtlich, dass das Führungselement 11 nur einen kleinen Spalt zwischen der oberen Kante 12 des Türflügels 7 und der Unterkante des Falzes 9 benötigt. Außerhalb des von dem Führungselement 11 umgriffenen Bereichs ist die obere Kante 12 der Scheibe des Türflügels 7 optisch vorteilhaft frei von Beschlägen.

In den Fig. 6 und 7 ist die Bewegungscharakteristik des Führungselements 11 bei einer Schwenkbewegung des Türflügels 7 schematisch in Draufsicht dargestellt.

Die Stellung gemäß Fig. 6 entspricht der Geschlossenlage des Türflügels 7, in welcher die Längsachsen des Türflügels 7, des Gleitarms 4 und der Antriebseinrichtung 2 im Wesentlichen parallel zueinander angeordnet sind.

In der Stellung gemäß Fig. 7 ist der Türflügel 7 in Pfeilrichtung A verschwenkt, d.h. in teilgeöffneter Stellung dargestellt. Über das Führungselement 11, welches auf der Kante 12 des Türflügels 7 in Pfeilrichtung C verschoben wird, wird auch der Gleitarm 4 in Pfeilrichtung B verschwenkt. Durch die Verbindung des Grundkörpers 14 des Führungselements 11 mit dem Gleitarm 4 über das Drehgelenk 13 wird ein optimaler Bewegungsablauf der Drehtüranlage erreicht, da sich die Führungsschenkel 15, 16 stets parallel zur Scheibe des Türflügels 7 ausrichten können.

### Liste der Referenzzeichen

- 1: Drehtüranlage
- 2: Antriebseinrichtung
- 3: Abtriebsglied
- 4: Gleitarm
- 5: Gleiter
- 6: Gleitschiene
- 7: Türflügel
- 8: Türrahmen
- 9: Falz
- 10: Scharnier
- 11: Führungselement
- 12: Kante
- 13: Drehgelenk
- 14: Grundkörper
- 15: Führungsschenkel
- 16: Führungsschenkel
- 17: Justiereinrichtung
- 18: Belag
- 19: Belag

## Patentansprüche

1. Drehtüranlage (1) mit mindestens einem drehbeweglich gelagerten Türflügel (7), und mit mindestens einer ortsfest angeordneten Antriebseinrichtung (2), deren Abtriebsglied (3) über einen Gleitarm (4) und ein Führungselement (11) mit dem Türflügel (7) wirkverbunden ist, wobei der Türflügel (7) als Ganzglasflügel mit mindestens einer Scheibe ausgebildet ist, und das Führungselement (11) entlang einer Kante (12) der Scheibe des Türflügels (7) verschiebbar ist, **dadurch gekennzeichnet,**
**dass** das Führungselement (11) die Kante (12) der Scheibe des Türflügels (7) umgreift, und dass das Führungselement (11) einen Grundkörper (14) sowie zwei Führungsschenkel (15, 16) aufweist, welche die Kante (12) der Scheibe des Türflügels (7) U-förmig umgreifen, und dass der Abstand zwischen den Innenflächen der Führungsschenkel (15, 16) geringfügig größer ist als die Stärke der Scheibe des Türflügels (7) in diesem Bereich, und dass der Abstand zwischen den Innenflächen der Führungsschenkel (15, 16) über eine Justiereinrichtung (17) einstellbar ist.

2. Drehtüranlage nach Anspruch 1,
**dadurch gekennzeichnet, dass** die Führungsschenkel (15, 16) an den der Scheibe des Türflügels (7) zugewandten Flächen jeweils einen Belag (18, 19) mit reibwertvermindernden Eigenschaften aufweisen.

3. Drehtüranlage nach Anspruch 1,
**dadurch gekennzeichnet, dass** die Führungsschenkel (15, 16) zumindest abschnittsweise aus einem Material mit geringem Reibwert ausgebildet sind.

4. Drehtüranlage nach Anspruch 1,
**dadurch gekennzeichnet, dass** der Grundkörper (14) des Führungselements (11) drehgelenkig mit dem Gleitarm (4) verbunden ist.

## Claims

1. Revolving door system (1) having at least one rotatably mounted door leaf (7), and having at least one drive device (2) arranged in a fixed position, the drive output member (3) of which is operatively connected to the door leaf (7) via a slide arm (4) and a guide element (11), wherein the door leaf (7) is in the form of an all-glass leaf with at least one pane, and the guide element (11) is displaceable along an edge (12) of the pane of the door leaf (7),
**characterized in that** the guide element (11) engages around the edge (12) of the pane of the door leaf (7), and **in that** the guide element (11) has a main body (14) and two guide limbs (15, 16) which engage in a U-shape around the edge (12) of the pane of the door leaf (7), and **in that** the distance between the inner faces of the guide limbs (15, 16) is slightly greater than the thickness of the pane of the door leaf (7) in this region, and **in that** the distance between the inner faces of the guide limbs (15, 16) is settable via an adjusting device (17).

2. Revolving door system according to Claim 1,
**characterized in that** the guide limbs (15, 16) each have, on the faces facing the pane of the door leaf (7), a lining (18, 19) having friction-reducing properties.

3. Revolving door system according to Claim 1,
**characterized in that** the guide limbs (15, 16) are formed, at least partially, from a material with a low coefficient of friction.

4. Revolving door system according to Claim 1,
**characterized in that** the main body (14) of the guide element (11) is connected to the slide arm (4) in a rotationally articulated manner.

## Revendications

1. Arrangement de porte pivotante (1) avec au moins un battant de porte monté de façon rotative (7), et avec au moins un système d'entraînement (2) disposé de façon fixe, dont l'organe de sortie (3) est activement relié au battant de porte (7) par un bras coulissant (4) et un élément de guidage (11), dans lequel le battant de porte (7) est formé par un battant entièrement vitré avec au moins une vitre, et l'élément de guidage (11) peut coulisser le long d'un chant (12) de la vitre du battant de porte (7), **caractérisé en ce que** l'élément de guidage (11) chevauche le chant (12) de la vitre du battant de porte (7), et **en ce que** l'élément de guidage (11) présente un corps de base (14) ainsi que deux joues de guidage (15, 16), qui chevauchent en forme de U le chant (12) de la vitre du battant de porte (7), et **en ce que** la distance entre les faces intérieures des joues de guidage (15, 16) est légèrement plus grande que l'épaisseur de la vitre du battant de porte (7) dans cette région, et **en ce que** la distance entre les faces intérieures des joues de guidage (15, 16) peut être réglée au moyen d'un système d'ajustement (17).

2. Arrangement de porte pivotante selon la revendication 1, **caractérisé en ce que** les joues de guidage (15, 16) présentent sur les faces tournées vers la vitre du battant de porte (7) respectivement un revêtement (18, 19) présentant des propriétés de diminution du coefficient de frottement.

3. Arrangement de porte pivotante selon la revendication 1, **caractérisé en ce que** les joues de guidage (15, 16) sont formées au moins localement en un matériau ayant un faible coefficient de frottement.

4. Arrangement de porte pivotante selon la revendication 1, **caractérisé en ce que** le corps de base (14) de l'élément de guidage (11) est relié de façon articulée au bras coulissant (4).
